# EUROPÄISCHE PATENTSCHRIFT

(11) **EP 0 247 101 B1**
(45) Veröffentlichungstag und Bekanntmachung des Hinweises auf die Patenterteilung: **19.09.1990**
(21) Anmeldenummer: 86906778.5
(22) Anmeldetag: 21.11.1986
(51) Int. Cl.: E06C 1/56, B63B 27/14

(54) **ALS STRICKLEITER AUSGEBILDETES RETTUNGSSEIL**
SAFETY ROPE DESIGNED AS A ROPE LADDER
CORDE DE SAUVETAGE EN FORME D'ECHELLE DE CORDE

(30) Priorität: 27.11.1985 DE 8533417 U; 13.06.1986 DE 8615917 U
(43) Veröffentlichungstag der Anmeldung: 02.12.1987
(73) Patentinhaber: VENTZ, Julius P.R., D-8000 München 2 (DE)
(72) Erfinder: VENTZ, Julius P.R., D-8000 München 2 (DE)
(74) Vertreter: Bardehle, Heinz, Dipl.-Ing.
(86) Internationale Anmeldenummer: DE8600475
(87) Internationale Veröffentlichungsnummer: WO8703328

(56) Entgegenhaltungen:
- GB-A- 253 834
- GB-A- 599 349
- GB-A- 814 430
- GB-A- 935 645
- GB-A- 1 188 021
- US-A- 4 098 372
- US-A- 4 193 476

## Beschreibung

Die Erfindung bezieht sich auf ein als Strickleiter ausgebildetes Rettungsseil mit zwei Tragseilen und diese verbindenden Stegen, die an den Tragseilen befestigt sind.

Ein solches Rettungsseil dient insbesondere zur Feuerrettung zum Abseilen von Personen aus Häusern, in denen es brennt oder eine sonstige Gefahrensituation herrscht.

Die Erfindung liegt die Aufgabe zugrunde, das Abseilen von Personen, die normalerweise nicht in der Benutzung von Strickleitern geübt sind, zu erleichtern. Erfindungsgemäß geschieht dies durch eine Gestaltung des Rettungsseils mittels so kurzer Stege und einem von den Stegen bestimmten Abstand der Tragseile, daß beide Tragseile an einem auf einen Steg aufgesetzten Fuß seitlich anliegen, so daß der Fuß seitlich nicht wegrutschen kann.

Aufgrund dieser Gestaltung des Rettungsseils hat der auf einen Steg aufgesetzte Fuß einen sicheren Halt in seitlicher Hinsicht, da insbesondere die parallel verlaufenden Tragseile seitlich an ihm anliegen.

Zweckmäßig gestaltet man das Rettungsseil so, daß der Abstand der Stege ein Mehrfaches von deren Länge beträgt.

Die Tragseile kann man aus verschiedenen Materialien herstellen, z.B. aus Naturfasern, aus Drahtseilen oder aus Kunststoffasern.

Die Befestigung der Stege an den Tragseilen erfolgt vorteilhaft durch Schrauben oder Nägel. Im Falle der Verwendung von Drahtseilen aus Kunststoff kann man die Stege auch mit den Tragseilen verschweißen.

Zur Halterung des Tragseils an seinem oberen Ende wird dieses zweckmäßig mit einem Karabinerhaken versehen.

Die Stege werden zweckmäßig als Sprossen ausgebildet, die z.B. aus Kunststoff oder Aluminium bestehen können.

In der Figur ist ein Ausführungsbeispiel der Erfindung dargestellt. Sie zeigt ein als Strickleiter ausgebildetes Rettungsseil mit den Tragseilen Z2 und den als Sprossen ausgebildeten Stegen Z3, die hier an den Tragseilen Z2 mittels, Nägel bzw. Schrauben, befestigt sind. Am oberen Ende des Rettungsseiles ist dieses mit dem Karabinerhaken Z1 versehen, der z.B. in einem Gebäude im Gefahrenfalle an irgendeinem festen Gegenstand, z.B. einen Heizkörper, befestigt werden kann. Die Sprossen Z3 sind in regelmäßigen Abständen in normaler Schritthöhe an den Tragseilen Z2 befestigt. Aufgrund der kurzen Ausführung der Sprossen Z3 kann ein auf sie aufgesetzter Fuß seitlich nicht wegrutschen, da er sofort von dem jeweiligen Tragseil Z2 gestoppt wird. Die Tragseile Z2 bestehen hier aus gedrehten Fasern (die auch geflochten sein können) aus Kunststoff oder Naturfasern.

## Patentansprüche

1. Als Strickleiter ausgebildetes Rettungsseil mit zwei Tragseilen (Z2) und diese verbindenden Stegen (Z3), die an den Tragseilen (Z2) befestigt sind, gekennzeichnet durch so kurze Stege und einen von den Stegen (Z3) bestimmten Abstand der Tragseile (Z2), daß beide Tragseile (Z2) an einem auf einen Steg (Z3) aufgesetzten Fuß seitlich anliegen, so daß der Fuß seitlich nicht wegrutschen kann.

2. Rettungsseil nach Anspruch 1, dadurch gekennzeichnet, daß der Abstand der Stege (23) ein Mehrfaches von deren Länge beträgt.

3. Rettungsseil nach Anspruch 1 oder 2, dadurch gekennzeichnet, daßdie Tragseile (Z2) aus Naturfasern bestehen.

4. Rettungsseil nach Anspruch 1 oder 2, dadurch gekennzeichnet, daß die Tragseile (Z2) aus Drahtseil bestehen.

5. Rettungsseil nach Anspruch 1 oder 2, dadurch gekennzeichnet, daß die Tragseile (Z2) aus Kunststoffasern bestehen.

6. Rettungsseil nach einem der Ansprüche 1 bis 5, dadurch gekennzeichnet, daß die Stege (Z3) durch Schrauben oder Nägel an den Tragseilen (Z2) befestigt sind.

7. Rettungsseil nach Anspruch 5, dadurch gekennzeichnet, daß die Stege (Z3) mit den Tragseilen (Z2) verschweißt sind.

8. Rettungsseil nach einem der Ansprüche 1 bis 7, dadurch gekennzeichnet, daß das Rettungsseil in einem Karabinerhaken (Z1) endet.

9. Rettungsseil nach einem der Ansprüche 1 bis 8, dadurch gekennzeichnet, daß die Stege (Z3) als Sprossen, z.B. aus Kunststoff oder Aluminium ausgebildet sind.

## Revendications

1. Corde de sauvetage en forme d'échelle de corde, avec deux cordes porteuses (Z2) et des traverses (23) qui sont fixées aux cordes porteuses (Z2) et qui les relient, caractérisée par des traverses tellement courtes et un écartement des cordes porteuses (Z2), déterminé par les traverses (Z3), tel que les deux cordes porteuses (Z2) s'appliquant sur les côtés d'un pied posé sur une traverse (Z3), de sorte que le pied ne peut pas glisser latéralement.

2. Corde de sauvetage selon la revendication 1, caractérisée en ce que l'écartement des traverses (Z3) est égal à un multiple de leur longueur.

3. Corde de sauvetage selon la revendication 1 ou 2, caractérisée en ce que les cordes porteuses (Z2) sont constituées de fibres naturelles.

4. Corde de sauvetage selon la revendication 1 ou 2, caractérisée en ce que les cordes porteuses (Z2) sont réalisées en câble métallique.

5. Corde de sauvetage selon la revendication 1 ou 2, caractérisée en ce que les cordes porteuses (Z2) sont constituées de fibres synthétiques.

6. Corde de sauvetage selon l'une des revendications 1 à 6, caractérisée en ce que les traverses (Z3) sont fixées aux cordes porteuses (Z2) par des vis ou des clous.

7. Corde de sauvetage selon la revendication 5, caractérisée en ce que les traverses (Z3) sont soudées aux cordes porteuses (Z2).

8. Corde de sauvetage selon l'une des revendications 1 à 7, caractérisée en ce que la corde de sauvetage se termine dans un mousqueton (Z1).

9. Corde de sauvetage selon l'une des revendications 1 à 8, caractérisée en ce que les traverses (Z3) sont réalisées en forme d'échelons, par exemple en matériau plastique ou en aluminium.

## Claims

1. A safety rope constructed in the form of a rope ladder with two supporting ropes (Z2) and crosspieces (Z3) connecting these, which are secured to the supporting ropes (Z2), characterised by such short crosspieces and a spacing of the supporting ropes (Z2) determined by the crosspieces (Z3) that both supporting ropes (Z2) rest laterally against a foot placed on a crosspiece (Z3) so that the foot cannot slip away sideways.

2. A safety rope according to Claim 1, characterised in that the spacing of the crosspieces (Z3) is a multiple of their length.

3. A safety rope according to Claim 1 or 2, characterised in that the supporting ropes (Z2) consist of natural fibres.

4. A safety rope according to Claim 1 or 2, characterised in that the supporting ropes (Z2) consist of wire rope.

5. A safety rope according to Claim 1 or 2, characterised in that the supporting ropes (Z2) consist of synthetic fibres.

6. A safety rope according to any one of Claims 1 to 5, characterised in that the crosspieces (Z3) are secured to the supporting ropes (Z2) by screws or nails.

7. A safety rope according to Claim 5, characterised in that the crosspieces (Z3) are welded to the supporting ropes (Z2).

8. A safety rope according to any one of Claims 1 to 7, characterised in that the safety rope ends in a spring hook (Z1).

9. A safety rope according to any one of Claims 1 to 8, characterised in that the crosspieces (Z3) are constructed in the form of rungs, for example of plastics material or aluminium.
